# EUROPÄISCHE PATENTSCHRIFT

(11) **EP 2 720 828 B1**
(45) Veröffentlichungstag und Bekanntmachung des Hinweises auf die Patenterteilung: **05.08.2015**
(21) Anmeldenummer: 12743660.8
(22) Anmeldetag: 06.06.2012
(51) Int. Cl.: B24C 9/00, B05B 15/12

(54) **ARBEITSKAMMERSYSTEM FÜR DIE OBERFLÄCHENBEHANDLUNG VON WERKSTÜCKEN**
WORKING CHAMBER SYSTEM FOR THE SURFACE TREATMENT OF WORKPIECES
SYSTÈME DE CHAMBRES DE TRAVAIL POUR LE TRAITEMENT DE SURFACE DE PIÈCES

(30) Priorität: 17.06.2011 DE 102011051168
(43) Veröffentlichungstag der Anmeldung: 23.04.2014
(73) Patentinhaber: Wheelabrator Group GmbH, 48629 Metelen (DE)
(72) Erfinder: BUSSKAMP, Bernhard, 48282 Emsdetten (DE)
(74) Vertreter: Tarvenkorn, Oliver
(86) Internationale Anmeldenummer: PCT/DE2012/100172
(87) Internationale Veröffentlichungsnummer: WO 2012/171525

(56) Entgegenhaltungen:
- DE-A1- 2 747 107
- JP-A- 2008 214 067
- US-A- 3 149 445
- US-B1- 6 726 548

## Beschreibung

Die Erfindung betrifft ein Arbeitskammersystem für die Oberflächenbehandlung von Werkstücken, mit wenigstens:
- einer dicht verschließbaren Arbeitskammer,
- mehreren rahmenförmigen Werkstückhalterungen, die auf Führungsschienen zwischen einer Bestückungsposition außerhalb der Arbeitskammer und einer Arbeitsposition in der Arbeitskammer verschiebbar sind,
- einem Manipulator, der im Grundriss gesehen neben der Gruppe von parallelen Führungsschienen innerhalb der Arbeitskammer angeordnet ist.

Bestimmte Arten der Oberflächenbehandlung von Werkstücken müssen in geschlossenen Arbeitskammern durchgeführt werden, beispielsweise das Lackieren oder das Behandeln mit abrasiven Strahlmitteln. Die Behandlung selbst wird von programmgesteuerten Manipulatoren durchgeführt. Die Zykluszeiten werden aufgrund der hohen Arbeitsgeschwindigkeit der Manipulatoren nicht durch die eigentliche Behandlungszeit, sondern im Wesentlichen durch das Einbringen der Werkstücke in die Arbeitskammer und das Aufspannen darin bestimmt.

Um die Zykluszeiten zu reduzieren und einen hohen Durchsatz in der Anlage zu erreichen, sieht ein von der Anmelderin vertriebenes Arbeitskammersystem der eingangs genanten Art vor, die Werkstücke schon außerhalb der Arbeitskammer in Werkstückhalterungen aufzuspannen. Die Oberflächenbehandlung in der Arbeitskammer muss nur sehr kurz unterbrochen werden, um eine der schienengeführten Werkstückhalterungen mit den fertig behandelten Werkstücken aus der Arbeitskammer zu fahren und die andere Werkstückhalterung mit den vorbereiten Werkstücken dort hinein zu bringen. Die Werkstückhalterungen besitzen endseitig jeweils Dichtplatten, die die Durchlässe in der Arbeitskammer dicht verschließen, sobald eine Werkstückhalterung entweder in der Bestückungsposition außerhalb der Kammer oder in der Arbeitsposition innerhalb der Kammer angekommen ist.

Dieses Arbeitskammersystem hat sich grundsätzlich bewährt. Ein Nachteil ergibt sich jedoch dadurch, dass die Werkstückhalterungen auf parallelen Schienen geführt sind, so dass eine der Schienen zwangsläufig näher zu dem Manipulator positioniert ist als die andere. Dadurch bestehen unterschiedliche Abstände des Manipulatorkopfes mit den Lackier- oder Strahldüsen zu den Werkstücken, je nachdem, welche der Werkstückhalterungen gerade in der Arbeitskammer ist, so dass auch das Arbeitsergebnis unterschiedlich ausfallen kann.

Das Problem kann zwar oftmals bei zwei Führungsbahnen dadurch gelöst werden, dass Manipulatoren paarweise eingesetzt werden, die jeweils auf einer Seite der Gruppe nebeneinander liegender Führungsbahnen angeordnet sind und gegenläufig arbeiten. Diese bearbeiten dann abwechselnd die Vorder- und die Rückseite der Werkstücke. Dies zieht jedoch höhere Investitionskosten nach sich.

Ist der Manipulator ortsfest montiert und besitzt er als erste Achse eine Rotationsachse ohne längsverschieblich entlang der Führungsbahnen zu sein, dann kann es zudem Schwierigkeiten für diesen geben, an ganz außen liegende Bereiche innerhalb des durch den Außenrahmen der Werkstückhalterung umspannten Arbeitsbereichs zu gelangen, vor allem, wenn ein größerer Abstand zu der Werkstückhalterung besteht.

Mehr als zwei Werkstückhalterungen werden benötigt, wenn die Taktzeiten der Oberflächenbehandlung im Vergleich zu den Rüstzeiten für das Abnehmen und Aufspannen der Werkstücke sehr kurz sind. In diesem Fall wird das Aufspannen vom Abnehmen getrennt, indem insgesamt drei Werkstückhalterungen verwendet werden: eine für das Aufspannen der rohen Werkstücke, eine für die Bearbeitung in der Kammer und eine für das Abnehmen der fertig behandelten Werkstücke außerhalb der Kammer. In dieser Konfiguration bleiben die genannten Nachteile selbst beim Einsatz von einem Paar von Manipulatoren auf gegenüber liegenden Seiten bestehen, da es dann zwischen den jeweils äußeren Führungsschienen sogar einen doppelt so großen Abstand gibt wie zwischen zwei direkt benachbarten Führungsschienen. Gerade in engen Arbeitskammern und bei Verwendung von 6-Achsen-Knickgelenk-Robotern als Manipulatoren mit ihrem begrenzten Arbeitsraum können dann nicht mehr alle Punkte der Arbeitsfläche innerhalb der Werkstückhalterung angefahren werden, zumindest nicht im richtigen Abstand und in der notwendigen Orientierung des Manipulatorkopfes.

Aus der US-PS 3 149 445 ist ein Arbeitskammersystem mit auf Schienen geführten Außenrahmen bekannt, auf dem Werkstücke einzeln oder in Transportboxen in die Bearbeitungsposition zu überführen sind. Die schienenförmige Anordnung benötigt jedoch eine große Breite und erlaubt keine vorbereiteten Aufspannungen eines Werkstücks in definierter Lage, die dann nur noch in die Arbeitskammer eingefahren zu werden brauchen.

Aus der DE 27 47 107 A1 ist ein Arbeitskammersystem bekannt, bei dem Werkstücke einzeln oder auf Paletten über einen Rollgang in die Bearbeitungsposition überführbar sind und innerhalb der Arbeitskammer über einen Drehtisch positionierbar sind. Eine rahmenförmige Anordnung, die die aufrechte Aufspannung von Werkstücken derart erlaubt, dass sie frontal im Arbeitsbereich eines Manipulators platzierbar sind, ist jedoch nicht vorhanden.

Aufgabe der Erfindung ist es somit, ein Arbeitskammersystem der eingangs genannten Art so zu verbessern, dass unabhängig von der jeweils in der Arbeitskammer befindlichen Werkstückhalterung konstante Abstände der Werkstücke zu den Manipulatoren herstellbar sind.

Gelöst wird diese Aufgabe gemäß der vorliegenden Erfindung dadurch, dass wenigstens eine Werkstückhalterung einen Außenrahmen umfasst, über welchen sie in den Führungsschienen geführt ist, und einen Innenrahmen, der in einer Transportposition von dem Außenrahmen umgeben ist und der in der Bestückungsposition und/oder der Arbeitsposition in eine Stellung außerhalb der Basisebene des Außenrahmens verschiebbar oder verschwenkbar ist.

Das Verschwenken aus der Ebene des Außenrahmens heraus ergibt innerhalb der Arbeitskammer den Vorteil, dass die in dem Innenrahmen aufgespannten Werkstücke zumindest bis in die Ebene der direkt benachbarten Führungsbahn verschiebbar sind.

Bei vorzugsweise mehreren solcher Werkstückhalterungen, die auf parallelen Schienen geführt sind, können Werkstücke in einer Werkstückhalterung auf der mittleren Führungsschiene auf die Ebene einer äußeren Führungsschiene versetzt werden, so dass sie näher am Manipulator positioniert sind. Dies ist bei nur einseitiger Behandlung durch Manipulatoren auf einer Seite vorteilhaft.

Die abgestellte Position kann einen bestimmten Winkel zur Ebene des Werkstückrahmens einnehmen. Besonders bevorzugt ist aber die Abstellung des Innenrahmens in eine planparallele Position, die exakt auf der Position liegt, die ein Innenrahmen der benachbarten Halterung einnimmt. Somit müssen keinerlei Umrechnungen der Bahn im Programmablauf des Manipulators vorgenommen werden.

Werden Werkstücke gleichzeitig von zwei gegenüberliegenden Seiten aus behandelt, dann ist es vorteilhaft, die Innenrahmen von den auf einer äußeren Führungsbahn eingeschobenen Werkstückhalterungen jeweils in die Ebene der mittleren Führungsbahn zu verschwenken. Dann liegen die Werkstücke bei der Bearbeitung stets in derselben, mittleren Ebene, unabhängig davon, in welcher Ebene sie in die Arbeitskammer eingeschoben wurden.

Ein weiterer Vorteil des erfindungsgemäßen Arbeitskammersystems ergibt sich dadurch, dass die Innenrahmen auch beim Ein- und Ausrüsten außerhalb der Arbeitskammer seitlich abgestellt werden können. Die Bediener können sich auf diese Weise die Innenrahmen näher zur eigenen Position ziehen, so dass sie vom gewohnten Standort aus die gleichen Handgriffe beim Auf- und Abspannen ausführen können.

Besonders vorteilhaft ist dabei, wenn der Innenrahmen gegenüber dem Außenrahmen absenkbar ist, wenn er außerhalb der Basisebene des Außenrahmens positioniert wird, so dass die Bediener ohne Trittstufen in einer bequemen Position arbeiten können.

Bevorzugt ist vorgesehen, dass der Innenrahmen über eine Parallelogrammführung schwenkbeweglich mit dem Außenrahmen verbunden ist. Eine Parallelogrammführung ist einfach herstellbar und kann robust ausgebildet werden. Zudem ist die Kinematik so beschaffen, dass beim Herausschwenken aus der Ebene des Außenrahmens zugleich die Absenkung erfolgt. Zudem kann die insbesondere planparallele Abstellbewegung damit sehr schnell erfolgen.

Die oben dargestellten Vorteile für die Ergonomie, aber auch für die Rüstzeiten werden noch dadurch vergrößert, dass der Innenrahmen mit dem Außenrahmen über eine lösbare Verbindung koppelbar ist. Der Bediener kann beispielsweise den Innenrahmen herausschwenken und auf einem Handkarren absetzen. Es kann dann ein in anderen Arbeitsprozessen durch andere Personen bereits vorbereiter Innerahmen eingesetzt werden. Das Bestücken der Innenrahmen und das spätere Entnehmen der fertigen Werkstücke daraus können somit auch außerhalb des eigentlichen Arbeitskammersystems erfolgen. Auch bei einem häufigen Wechsel der Werkstücktypen ist eine Entnehmbarkeit vorteilhaft, da jeweils an den Werkstücktyp individuell angepasste Innenrahmen verwendet werden können.

Eine solche lösbare Verbindung kann beispielsweise in konstruktiv besonders einfacher Weise dadurch erfolgen, dass die Enden der Parallelogrammführungen als gabelförmige Aufnahmen ausgebildet sind und dass an vertikalen Streben des Innenrahmens Zapfen vorgesehen sind, die in die Aufnahmen einhängbar sind.

Vorteilhaft ist weiterhin, wenn die Innenrahmen um eine vertikale Achse rotierbar sind. Außerhalb der Arbeitskammer kann das Auf- und Abspannen der Werkstücke dadurch erleichtert werden. Innerhalb der Arbeitskammer kann durch Wenden des Innerahmens auch die jeweilige Rückseite der Werkstücke von demselben Manipulator behandelt werden. Wird die Rotation des Innenrahmens in den Programmablauf des Manipulators mit einbezogen, wird ein zusätzlicher Freiheitsgrad geschaffen, um möglicherweise schwer zugängliche Stellen an einem Werkstück mit dem Manipulatorkopf erreichen zu können.

Die Erfindung wird nachfolgend anhand von Ausführungsbeispielen und mit Bezug auf die Zeichnung näher erläutert. Die Figuren zeigen im Einzelnen:
- Fig. 1, 2: ein Arbeitskammersystem in verschiedenen Stellungen der Werkstückhalterungen, jeweils in schematischer Draufsicht und
- Fig. 3, 4: ein Arbeitskammersystem in verschiedenen Stellungen der Werkstückhalterungen, jeweils in seitlicher Ansicht.

Figur 1 zeigt ein Arbeitskammersystem 100 in Draufsicht. Innerhalb einer Arbeitskammer 101 sind zwei sich gegenüberstehende Manipulatoren 102, 103 positioniert. Dazwischen sind drei Führungsschienen 14, 24, 34 für Werkstückhalterungen 10, 20, 30 angeordnet.

In Figur 1 befinden sich zwei Werkstückhalterungen 10, 20 außerhalb der Arbeitskammer 101. Innerhalb der Arbeitskammer 101 befindet sich die auf der unteren Führungsschiene 34 verfahrbare Werkstückhalterung 30 mit deren Außenrahmen 31. Mit 10', 20', 30' sind in Figur 1 die freien Stellplätze der anderen Werkstückhalterungen 10, 20, 30 bezeichnet.

In Figur 2 steht bei der oberen Werkstückhalterung 10, der Innenrahmen 12 noch innerhalb des Außenrahmens 11. Bei der mittleren Werkstückhalterung 20 hingegen ist der Innenrahmen 22 aus dem Außenrahmen 21 herausgeschwenkt. Er befindet sich dann auf einem Stellplatz 30' für die untere Werkstückhalterung 30 und damit im Bereich der unteren Führungsschiene 34. Ein Bediener kommt so leichter an die darin enthaltenen Werkstücke.

Innerhalb der Arbeitskammer 101 ist bei der Werkstückhalterung 30 der Innenrahmen 22 zur mittleren Führungsschiene 24 hin abgestellt, so dass er den gleichen Abstand zu beiden Manipulatoren 102, 103 besitzt. Der untere Manipulator 103 wirkt durch den offenen Außenrahmen 31 hindurch auf die Werkstücke im Innenrahmen 32.

Figur 3 zeigt das Arbeitskammersystem von der Seite her, und zwar von der Stirnseite der Werkstückhalterungen 10, 20, 30 her, so dass die Arbeitskammer 101 im Hintergrund liegt. Alle drei Werkstückhalterungen 10, 20, 30 sind aus der Arbeitskammer 101 herausgeschoben.

Deutlich sichtbar sind die Parallelogrammführungen 13, die am Außenrahmen 11 der linken Werkstückhalterung 10 gelagert sind. Antriebswellen 18 sind an den Schlitten der Führungsbahnen verbunden und ermöglichen die fernbetätigbare, motorische Verstellung der Innenrahmen 12 gegenüber dem jeweiligen Außenrahmen 11.

In Figur 3 ist der als Volllinie dargestellte Innenrahmen 12 der linken Werkstückhalterung 10 gegenüber dem Außenrahmen nicht nur aus der strichpunktiert dargestellten Ausgangsposition horizontal verschoben, sondern er ist gegenüber der strichpunktiert dargestellten Ausgangsposition auch vertikal abgesenkt, so dass er für den Bediener leichter zugänglich wird.

Die besonderen Vorteile des erfindungsgemäßen Arbeitskammersystems ergeben sich aus Figur 4, die wieder eine Seitenansicht zeigt. Im Hintergrund erkennbar ist die Arbeitskammer 101. An den dortigen Durchlässen besitzen die Werkstückhalterungen 10, 20, 30 Dichtplatten 16, 26, 36, die sich von innen an die Durchlässe legen und diese verschließen, sobald die Werkstückhalterungen nach außen gezogen bzw. geschoben worden ist.

Bei den jeweils auf den äußeren Führungsbahnen positionierten Werkstückhalterungen 10, 30 sind die Innenrahmen 12, 32 aus Ihrer strichpunktiert dargestellten Ausgangslage mittels der Parallelogrammführungen 13, 33 seitlich nach außen und zugleich vertikal nach unten bewegt worden. Dadurch können die Bediener 106, 107 die Innenrahmen 12, 32 auf Handkarren 104, 105 oder sonstigen Hilfsmitteln absetzen und durch Lösen der Verbindung zu den Parallelogrammführungen 13, 33 die Innenrahmen 10, 30 auch ganz entnehmen.

In Figur 4 erkennbar sind auch vertikale Achsen 15, 25, 35 an den Innenrahmen 10, 20, 30, die eine Rotation der Innenrahmen 12, 22, 32 ermöglichen.

## Patentansprüche

1. Arbeitskammersystem (100) für die Oberflächenbehandlung von Werkstücken, mit wenigstens:
- einer dicht verschließbaren Arbeitskammer (101),
- mehreren rahmenförmigen Werkstückhalterungen (10, 20, 30), die auf Führungsschienen (14, 24, 34) zwischen einer Bestückungsposition außerhalb der Arbeitskammer (101) und einer Arbeitsposition in der Arbeitskammer (101) verschiebbar sind, und
- einem Manipulator (102, 103), der im Grundriss gesehen neben der Gruppe von parallelen Führungsschienen (14, 24, 34) innerhalb der Arbeitskammer (101) angeordnet ist,
**dadurch gekennzeichnet, dass** wenigstens eine Werkstückhalterung (10, 20, 30) einen Außenrahmen (11, 21, 31) umfasst, über welchen sie in den Führungsschienen (14, 24, 34) geführt ist, und einen Innenrahmen (12, 22, 32), der in einer Transportposition von dem Außenrahmen (11, 21, 31) umgeben ist und der in der Bestückungsposition und/oder in der Arbeitsposition in eine Stellung außerhalb der Basisebene des Außenrahmens (11, 21, 31) verschiebbar oder verschwenkbar ist.

2. Arbeitskammersystem (100) nach Anspruch 1, **dadurch gekennzeichnet, dass** wenigstens zwei rahmenförmige, vertikal ausgerichtete Werkstückhalterungen (10, 20, 30), vorgesehen sind, die jeweils auf zueinander parallelen Führungsschienen (14, 24, 34) zwischen einer Bestückungsposition außerhalb der Arbeitskammer (101) und einer Arbeitsposition in der Arbeitskammer (101) verschiebbar sind.

3. Arbeitskammersystem (100) nach Anspruch 1 oder 2, **dadurch gekennzeichnet, dass** der Innenrahmen (12, 22, 32) in der Bestückungsposition und/oder der Arbeitsposition in eine planparallele Stellung außerhalb der Basisebene des Außenrahmens (11, 21, 31) verschiebbar ist.

4. Arbeitskammersystem (100) nach einem der Ansprüche 1 bis 3, **dadurch gekennzeichnet, dass** der Innenrahmen (12, 22, 32) außerhalb der Basisebene des Außenrahmens (11, 21, 31) gegenüber dem Außenrahmen (11, 21, 31) absenkbar ist.

5. Arbeitskammersystem (100) nach einem der Ansprüche 1 bis 4, **dadurch gekennzeichnet, dass** der Innenrahmen (12, 22, 32) über eine Parallelogrammführung (13, 23, 33) schwenkbeweglich mit dem Außenrahmen (11, 21, 31) verbunden ist.

6. Arbeitskammersystem (100) nach Anspruch 5, **dadurch gekennzeichnet, dass** die Enden der Parallelogrammführungen (13, 23, 33) als gabelförmige Aufnahmen ausgebildet sind und dass an vertikalen Streben des Innenrahmens (12, 22, 32) Zapfen vorgesehen sind, die in die Aufnahmen einhängbar sind.

7. Arbeitskammersystem (100) nach einem der Ansprüche 1 bis 6, **dadurch gekennzeichnet, dass** der Innenrahmen (12, 22, 32) mit dem Außenrahmen (11, 21, 31) über eine lösbare Verbindung koppelbar ist.

8. Arbeitskammersystem (100) nach einem der Ansprüche 1 bis 7, **dadurch gekennzeichnet, dass** drei Werkstückhalterungen (10, 20, 30) vorgesehen sind, von denen zumindest die äußeren mit nach außen abstellbaren Innenrahmen (12, 22, 32) versehen sind

9. Arbeitskammersystem (100) nach einem der Ansprüche 1 bis 8, **dadurch gekennzeichnet, dass** die Innenrahmen (12, 22, 32) an wenigstens einer Achse rotierbar im Außenrahmen gelagert ist.

## Claims

1. Working chamber system (100) for the surface treatment of workpieces, having at least:
- a working chamber (101) that is closable in a sealed manner,
- a plurality of frame-like workpiece holders (10, 20, 30) which are displaceable on guide rails (14, 24, 34) between a fitting position outside the working chamber (101) and a working position in the working chamber (101), and
- a manipulator (102, 103) which, as seen in plan view, is arranged next to the group of parallel guide rails (14, 24, 34) within the working chamber (101),
**characterized in that** at least one workpiece holder (10, 20, 30) comprises an outer frame (11, 21, 31) via which it is guided in the guide rails (14, 24, 34), and an inner frame (12, 22, 32) which is surrounded by the outer frame (11, 21, 31) in a transport position and which is displaceable or pivotable, in the fitting position and/or in the working position, into a position outside the base plane of the outer frame (11, 21, 31).

2. Working chamber system (100) according to Claim 1, **characterized in that** provision is made of at least two frame-like, vertically oriented workpiece holders (10, 20, 30), which are each displaceable on mutually parallel guide rails (14, 24, 34) between a fitting position outside the working chamber (101) and a working position in the working chamber (101).

3. Working chamber system (100) according to Claim 1 or 2, **characterized in that** the inner frame (12, 22, 32) is displaceable, in the fitting position and/or the working position, into a plane-parallel position outside the base plane of the outer frame (11, 21, 31).

4. Working chamber system (100) according to one of Claims 1 to 3, **characterized in that** the inner frame (12, 22, 32) is lowerable with respect to the outer frame (11, 21, 31) outside the base plane of the outer frame (11, 21, 31).

5. Working chamber system (100) according to one of Claims 1 to 4, **characterized in that** the inner frame (12, 22, 32) is connected to the outer frame (11, 21, 31) in a pivotable manner via a parallelogram guide (13, 23, 33).

6. Working chamber system (100) according to Claim 5, **characterized in that** the ends of the parallelogram guides (13, 23, 33) are configured as fork-shaped receptacles, and **in that** pegs are provided on vertical struts of the inner frame (12, 22, 32), said pegs being mountable in the receptacles.

7. Working chamber system (100) according to one of Claims 1 to 6, **characterized in that** the inner frame (12, 22, 32) is couplable to the outer frame (11, 21, 31) via a releasable connection.

8. Working chamber system (100) according to one of Claims 1 to 7, **characterized in that** provision is made of three workpiece holders (10, 20, 30), of which at least the outer one is provided with an inner frame (12, 22, 32) that is placeable towards the outside.

9. Working chamber system (100) according to one of Claims 1 to 8, **characterized in that** the inner frame (12, 22, 32) is mounted in the outer frame so as to be rotatable on at least one axis.

## Revendications

1. Système de chambre de travail (100) pour le traitement de surface de pièces, comprenant au moins :
- une chambre de travail pouvant être fermée hermétiquement (101),
- plusieurs fixations de pièces en forme de cadre (10, 20, 30) qui peuvent être déplacées sur des rails de guidage (14, 24, 34) entre une position de chargement à l'extérieur de la chambre de travail (101) et une position de travail dans la chambre de travail (101), et
- un manipulateur (102, 103) qui, vu en projection horizontale, est disposé à côté du groupe de rails de guidage parallèles (14, 24, 34) à l'intérieur de la chambre de travail (101),
**caractérisé en ce qu'**au moins une fixation de pièce (10, 20, 30) comprend un cadre extérieur (11, 21, 31) par le biais duquel elle est guidée dans les rails de guidage (14, 24, 34), et un cadre intérieur (12, 22, 32) qui, dans une position de transport, est entouré par le cadre extérieur (11, 21, 31) et qui, dans la position de chargement et/ou dans la position de travail, peut être déplacé ou pivoté dans une position à l'extérieur du plan de base du cadre extérieur (11, 21, 31).

2. Système de chambre de travail (100) selon la revendication 1, **caractérisé en ce qu'**au moins deux fixations de pièces en forme de cadre (10, 20, 30), orientées verticalement, sont prévues, lesquelles peuvent être déplacées à chaque fois sur des rails de guidage parallèles les uns aux autres (14, 24, 34) entre une position de chargement à l'extérieur de la chambre de travail (101) et une position de travail dans la chambre de travail (101).

3. Système de chambre de travail (100) selon la revendication 1 ou 2, **caractérisé en ce que** le cadre intérieur (12, 22, 32), dans la position de chargement et/ou dans la position de travail, peut être déplacé dans une position parallèle en plan à l'extérieur du plan de base du cadre extérieur (11, 21, 31).

4. Système de chambre de travail (100) selon l'une quelconque des revendications 1 à 3, **caractérisé en ce que** le cadre intérieur (12, 22, 32) à l'extérieur du plan de base du cadre extérieur (11, 21, 31) peut être abaissé par rapport au cadre extérieur (11, 21, 31).

5. Système de chambre de travail (100) selon l'une quelconque des revendications 1 à 4, **caractérisé en ce que** le cadre intérieur (12, 22, 32) est connecté par le biais d'un parallélogramme de guidage (13, 23, 33) de manière pivotante au cadre extérieur (11, 21, 31).

6. Système de chambre de travail (100) selon la revendication 5, **caractérisé en ce que** les extrémités des parallélogrammes de guidage (13, 23, 33) sont réalisées sous forme de logements en forme de fourche et **en ce que** des tourillons sont prévus au niveau de montants verticaux du cadre intérieur (12, 22, 32), lesquels peuvent être accrochés dans les logements.

7. Système de chambre de travail (100) selon l'une quelconque des revendications 1 à 6, **caractérisé en ce que** le cadre intérieur (12, 22, 32) peut être accouplé au cadre extérieur (11, 21, 31) par le biais d'une connexion amovible.

8. Système de chambre de travail (100) selon l'une quelconque des revendications 1 à 7, **caractérisé en ce que** trois fixations de pièces (10, 20, 30) sont prévues, dont au moins les fixations de pièces extérieures sont pourvues de cadres intérieurs (12, 22, 32) pouvant être retirés vers l'extérieur.

9. Système de chambre de travail (100) selon l'une quelconque des revendications 1 à 8, **caractérisé en ce que** le cadre intérieur (12, 22, 32) est supporté de manière rotative dans le cadre extérieur sur au moins un axe.
